# FASCICULE DE BREVET EUROPEEN

(11) **EP 2 507 106 B1**
(45) Date de publication et mention de la délivrance du brevet: **23.04.2014**
(21) Numéro de dépôt: 10799068.1
(22) Date de dépôt: 02.12.2010
(51) Int. Cl.: B61B 12/02

(54) **TELEPHERIQUE AVEC CONTROLE DU NOMBRE ADMISSIBLE DE PASSAGERS EN CABINE**
LUFTSEILBAHN MIT ÜBERWACHUNG DER ZULÄSSIGEN PASSAGIERZAHL IN DER KABINE
AERIAL TRAMWAY WITH MONITORING OF THE NUMBER OF PASSENGERS ALLOWABLE IN THE TRAM CAR

(30) Priorité: 03.12.2009 FR 0905847
(43) Date de publication de la demande: 10.10.2012
(73) Titulaire: Creissels Technologies, 38240 Meylan (FR)
(72) Inventeur: CREISSELS, Denis, F-38240 Meylan (FR)
(74) Mandataire: Hecké, Gérard
(86) Numéro de dépôt international: PCT/FR2010/000803
(87) Numéro de publication internationale: WO 2011/067486

(56) Documents cités:
- EP-A1- 1 980 466
- FR-A1- 2 752 803

## Description

### DOMAINE TECHNIQUE DE L'INVENTION

L'invention est relative à une installation de transport à câble aérien, ayant des véhicules accouplés au câble en ligne et desservant sélectivement des stations intermédiaires.

### ETAT DE LA TECHNIQUE

On connaît de telles installations où, dans des stations intermédiaires, des passagers peuvent débarquer et embarquer dans des cabines selon les places libres et/ou libérées, exigeant en général la présence d'un ou plusieurs préposés pour surveiller et contrôler ces opérations de débarquement et d'embarquement, vérifiant que le nombre maximum de passagers admis dans les cabines n'est pas dépassé.

De telles installations avec stations intermédiaires sont relativement rares dans les télécabines touristiques, alors qu'il se développe aujourd'hui de façon importante l'utilisation de cette technologie en matière de transport urbain (ou péri urbain) où il peut y avoir un grand nombre de stations intermédiaires dans lesquelles on ne peut plus admettre, que le débarquement et l'embarquement des passagers continuent d'être régulés et contrôlés par du personnel, sur le plan de la sécurité, de la disponibilité et du débit de l'installation et sur le plan économique.

### OBJET DE L'INVENTION

L'objet de l'invention consiste à réaliser une installation de transport à câbles aériens avec stations intermédiaires, permettant de contrôler automatiquement le nombre admissible de passagers en cabine.

L'installation selon l'invention est caractérisée en ce qu'elle comporte :
- à l'entrée de chaque station, un dispositif d'enregistrement obligatoire de la destination du passager,
- un programmateur centralisant les informations de déplacement et de destination des véhicules et les informations d'embarquement et de débarquement des passagers, ledit programmateur calculant, à partir du nombre d'embarquements et de débarquements de passagers dans les stations précédentes, le nombre de passagers présents dans le véhicule s'arrêtant dans la station, et en soustrait le nombre enregistré de passagers débarquant dans la station pour déterminer le nombre de passagers autorisés à embarquer,
- et un sas d'accès au quai d'embarquement, dans lequel entrent les passagers dont la destination correspond aux destinations desservies par le prochain véhicule s'arrêtant dans la station dans la limite des places disponibles.

Les passagers se positionnent pour un embarquement dans un véhicule desservant leur destination et le nombre de passagers autorisés à embarquer est calculé en fonction du nombre de passagers présents dans le véhicule s'arrêtant dans la station et du nombre de passagers débarquant du véhicule.

Le dispositif d'enregistrement obligatoire de la destination du passager est agencé à l'entrée du sas.

On admet sur le quai d'embarquement seulement le nombre de passagers, qui pourront prendre place dans le véhicule se présentant, sans dépasser la capacité réglementaire du véhicule.

D'autres caractéristiques peuvent être utilisées isolément ou en combinaison dans divers modes de mise en oeuvre :
- la station comporte avantageusement un dispositif d'affichage des destinations desservies par le prochain véhicule s'arrêtant dans la station.
- la station comporte, à l'entrée du sas, un panneau portant, à la fois, le dispositif d'enregistrement, en forme de clavier, le dispositif d'affichage des destinations desservies, un indicateur du nombre des passagers restant à admettre dans le sas et un témoin s'allumant lorsque le nombre autorisé est atteint.
- un contrôleur d'entrée dans le sas compte les passagers et autorise l'accès au sas tant que le nombre de passagers autorisés à embarquer dans le véhicule n'est pas atteint. Le passager doit également indiquer sa destination.
- le programmateur actionne un dispositif de blocage de l'entrée du sas lorsque le nombre de passagers autorisés à embarquer dans le véhicule est atteint.
- la station comporte à l'entrée de la station un portail qui indique, entre autres, les stations desservies par le prochain véhicule s'arrêtant dans la station et le temps restant avant l'arrivée de ce véhicule.
- le programmateur peut annuler l'arrêt d'un véhicule dans une station lorsqu'aucun passager n'y est prévu d'embarquer ou débarquer.

### DESCRIPTION DES DESSINS

L'invention ressortira plus clairement de la description qui va suivre d'un mode de mise en oeuvre particulier représenté aux dessins annexés, dans lesquels:
- la figure 1 est une vue schématique d'une installation selon l'invention;
- la figure 2 est une vue, à échelle agrandie, du contrôleur d'accès de la figure 1;
- la figure 3 représente un portail de l'entrée de la station;
- la figure 4 représente le panneau à l'entrée du sas.

### DESCRIPTION DÉTAILLÉE DE L'INVENTION

Sur la figure 1 une installation à câble aérien 22, en forme de boucle, comporte des véhicules 24 qui desservent plusieurs stations intermédiaires 23. Chaque station comporte une voie dérivée 25, conduisant à un quai 26 d'embarquement et de débarquement des passagers, une voie directe 27 permettant un passage des véhicules ne s'arrêtant pas dans la station. L'invention est, bien entendu, applicable à une installation n'ayant qu'une seule voie. La station 23 présente une entrée 1, décrite plus en détail en référence à la figure 2 et un programmateur 29 qui pilote l'ensemble du fonctionnement de l'installation, en particulier le nombre de passagers présents dans les véhicules.

Sur la figure 2 le quai 26, devant lequel est arrêté l'un 3 des véhicules 24, appartient à un sas 2 dans lequel entrent les passagers, voulant embarquer dans le véhicule 3. Un contrôleur d"accès 4, représenté en détail à la figure 4, est disposé à l'entrée du sas 2 .Le contrôleur 4 représenté par un tourniquet mais pouvant être d'un type différent, comporte un tableau 5 où le passager doit indiquer sa station de destination, et valider son titre de transport. Comme dans la plupart des cas, embarquement et débarquement procèdent du même quai, le sas 2 est muni de portes de sortie 6 anti retour. Des portes palières sensibles 7 ou un radar par faisceau, disposées à la sortie du sas, contrôlent le bon embarquement des passagers.
Sur la figure 4 le tableau 5 présente un clavier à boutons poussoir 9, 10 en regard de l'affichage des stations. Le bouton 9 éclairé indique que cette station est desservie par le véhicule 3 à l'arrêt dans la station, tandis qu'un bouton éteint 10 correspond à une station non desservie. Le passager, entrant dans le sas 2 actionne le bouton 9 de sa destination. Le tableau 5 comporte de plus un dispositif de validation 13 du titre de transport, un affichage 11 du nombre de passagers restant à admettre et un témoin lumineux 12 dont la couleur peut varier (passant du vert fixe au rouge clignotant, par exemple), selon le temps restant pour la sélection ou le nombre de places disponibles.

Sur la figure 3 est représenté un portail 20 disposé à l'entrée de la station et donnant au passager un maximum d'informations telles que le nom 14 de la station, l'heure 15, les stations 16 desservies par le prochain véhicule, le décompte de temps 17 d'arrivée du véhicule et le nombre 18 de passagers restant à admettre.

Le fonctionnement de l'installation ressort de l'exposé précédent. Un passager vérifie sur le portail 20 si le prochain véhicule dessert sa destination et s'il reste des places disponibles Dans ce dernier cas il se présente au contrôleur 4 d'accès, actionne le bouton 9 correspondant à sa destination, valide son titre de transport et pénètre dans le sas 2. A l'arrivée du véhicule 3 les portes 7 s'ouvrent et il peut embarquer. Le programmateur 29 a reçu les informations d'entrée dans le sas 2 d'un passager et de sa destination et ayant mémorisé les informations reçues lors du passage du véhicule dans les précédentes stations et tenant compte des passagers ayant débarqués dans ces stations il connaît le nombre et les destinations des passagers présents dans le véhicule. Il connaît également la prochaine destination du véhicule et en soustrayant du nombre de passagers présents dans le véhicule, le nombre de passagers arrivant à destination il déduit le nombre de places disponibles pour un embarquement dans la prochaine station à laquelle ces informations sont transmises.

Le contrôle des charges, selon l'invention, permet une automatisation complète de l'installation, notamment par le programmateur 29. Si avant l'arrivée d'un véhicule dans une station celle-ci n'a été désignée par aucun passager comme destination, et qu'aucun passager n'a été enregistré au contrôleur d'accès de ladite station, le programmateur peut modifier la programmation du véhicule et la faire traverser la station sans s'arrêter.
La désignation de la station de destination est précisée par le passager, sur un clavier où apparaissent très clairement les stations desservies par le véhicule arrivant, et ces destinations sont transmises au programmateur avec le nombre de passagers entrant dans le sas.

## Revendications

1. Installation de transport à câble aérien (22), ayant des véhicules (24, 3) accouplés au câble en ligne et desservant des stations intermédiaires (23), **caractérisée en ce qu'**elle comporte :
- à l'entrée de chaque station, un dispositif (9, 10) d'enregistrement obligatoire de la destination du passager,
- un programmateur (29) centralisant les informations de déplacement et de destination des véhicules et les informations d'embarquement et de débarquement des passagers, ledit programmateur (29) calculant, à partir du nombre d'embarquements et de débarquements de passagers dans les stations (23) précédentes, le nombre de passagers présents dans le véhicule (3) s'arrêtant dans la station et en soustrait le nombre enregistré de passagers débarquant dans la station pour déterminer le nombre de passagers autorisés à embarquer.
- et un sas (2) d'accès au quai d'embarquement (26), dans lequel entrent les passagers dont la destination correspond aux destinations desservies par le prochain véhicule (3) s'arrêtant dans la station dans la limite des places disponibles.

2. Installation selon la revendication 1, **caractérisée en ce que** le dispositif (9, 10) d'enregistrement obligatoire de la destination est agencé à l'entrée du sas (2).

3. Installation selon l'une quelconque des revendications 1 à 2, **caractérisée en ce que** la station (23) comporte un dispositif d'affichage (9, 10) des destinations desservies par le prochain véhicule (3) s'arrêtant dans la station.

4. Installation selon l'une quelconque des revendications 1 à 2, **caractérisée en ce que** la station (23) comporte, à l'entrée du sas (2), un panneau portant, à la fois, le dispositif d'enregistrement (9, 10) en forme de clavier, le dispositif d'affichage (9, 10) des destinations desservies, un indicateur (11) du nombre des passagers restant à admettre dans le sas et un témoin (12) s'allumant lorsque le nombre autorisé est atteint.

5. Installation selon l'une quelconque des revendications 1 à 3, **caractérisée en ce que** le programmateur (29) actionne un dispositif (4) de blocage de l'entrée du sas (2) lorsque le nombre de passagers autorisés à embarquer dans le véhicule (3) est atteint.

6. Installation selon l'une quelconque des revendications 1 à 4, **caractérisée en ce que** la station (23) comporte à l'entrée de la station un portail (20) qui indique, entre autres, les stations desservies par le prochain véhicule (3) s'arrêtant dans la station et le temps restant avant l'arrivée de ce véhicule.

7. Installation selon l'une quelconque des revendications 1 à 5, **caractérisée en ce que** le programmateur (29) peut annuler l'arrêt d'un véhicule (3) dans une station lorsqu'aucun passager n'y est prévu d'embarquer ou débarquer.

## Patentansprüche

1. Luftseiltransportanlage (22) mit Fahrzeugen (24, 3), die in einer Reihe am Seil befestigt sind und Zwischenstationen (23) anfahren,
**dadurch gekennzeichnet, dass** sie umfasst:
- am Eingang jeder Station eine Vorrichtung (9, 10) zur obligatorischen Erfassung des Ziels des Fahrgasts,
- ein Programmiergerät (29), das die Bewegungs- und Zieldaten der Fahrzeuge und die Ein- und Ausstiegsdaten der Fahrgäste zusammenfasst, welches Programmiergerät (29) auf der Grundlage der Ein- und Ausstiege von Fahrgästen in den vorhergehenden Stationen (23) die Anzahl der Fahrgäste berechnet, die sich in dem in der Station anhaltenden Fahrzeug (3) befinden, und die Anzahl der Fahrgäste, die in der Station aussteigen, abzieht, um zu bestimmen, wie viele Fahrgäste einsteigen dürfen,
- und eine Zugangsschleuse (2) zur Einstiegsplattform (26), in welche die Fahrgäste hineingehen, deren Ziel den vom nächsten in der Station haltenden Fahrzeug (3) angefahrenen Zielen im Rahmen der verfügbaren Plätze entspricht.

2. Anlage nach Anspruch 1, **dadurch gekennzeichnet, dass** die Vorrichtung (9, 10) zur obligatorischen Zielerfassung am Eingang der Schleuse (2) angeordnet ist.

3. Anlage nach einem der Ansprüche 1 bis 2, **dadurch gekennzeichnet, dass** die Station (23) eine Anzeigevorrichtung (9, 10) für die von dem nächsten in der Station haltenden Fahrzeug (3) angefahrenen Ziele aufweist.

4. Anlage nach einem der Ansprüche 1 bis 2, **dadurch gekennzeichnet, dass** die Station (23) am Eingang der Schleuse (2) ein Schild hat, das sowohl die Erfassungsvorrichtung (9, 10) in Form einer Tastatur, die Vorrichtung (9, 10) zum Anzeigen der angefahrenen Stationen, ein Gerät (11) zum Anzeigen der Anzahl der Fahrgäste, die noch in die Schleuse eingelassen werden können, sowie eine Kontrollleuchte (12) umfasst, die aufleuchtet, wenn die zugelassene Anzahl erreicht ist.

5. Anlage nach einem der Ansprüche 1 bis 3, **dadurch gekennzeichnet, dass** das Programmiergerät (29) eine Vorrichtung (4) zum Sperren der Schleuse (2) betätigt, wenn die Anzahl der Fahrgäste, die in das Fahrzeug (3) einsteigen dürfen, erreicht ist.

6. Anlage nach einem der Ansprüche 1 bis 4, **dadurch gekennzeichnet, dass** die Station (23) am Eingang der Station ein Tor (20) hat, das unter anderem die von dem nächsten in der Station haltenden Fahrzeug (3) angefahrenen Stationen und die Zeit anzeigt, die bis zum Eintreffen dieses Fahrzeugs bleibt

7. Anlage nach einem der Ansprüche 1 bis 5, **dadurch gekennzeichnet, dass** das Programmiergerät (29) das Anhalten eines Fahrzeugs (3) in einer Station verhindern kann, wenn dort kein Fahrgast ein- oder aussteigen will.

## Claims

1. Transport installation (22) with an aerial cable, comprising vehicles (24, 3) coupled with the line cable and serving intermediate stations (23), **characterized in that** it comprises:
- at the entry of each station, a device (9, 10) for compulsorily recording the destination of a passenger,
- a programming device (29) centralizing date about the displacement and the destination of the vehicles and data about the embarkation and disembarkation of passengers, said programming device (29) calculating, from the number of passengers who have embarked and disembarked at the preceding stations (23), the number of passengers in the vehicle (3) stopping at the station and subtracting therefrom the recorded number of passengers disembarking at the station in order to determine the number of passengers allowed to embark,
- and a double-entrance security door (2) for reaching the embarkation platform (26), through which the passengers goes onto whose destination corresponds to the destinations served by the next vehicle (3) stopping at the station, subject to availability.

2. Installation according to claim 1, **characterized in that** the device (9, 10) for compulsorily obligatory recording the destination is arranged at the entry of the double-entrance security door (2).

3. Installation according to any one of the claims 1 to 2, **characterized in that** the station (23) comprises a display device (9, 10) for the destinations served by the next vehicle (3) stopping at the station.

4. Installation according to any one of the claims 1 to 2, **characterized in that** the station (23) comprises, at the entry of the double-entrance security door (2), a panel supporting both the recording device (9, 10), in the form of a keyboard, the display device (9, 10) for the served destinations, an indicator (11) of the remaining number of passengers to be allowed in the double-entrance security door and a lamp indicator (12) becoming on when the allowed number is reached.

5. Installation according to any one of the claims 1 to 3, **characterized in that** the programming device (29) actuates a device (4) for blocking the entry into the double-entrance security door (2) when the number of passengers allowed to embark onto the vehicle (3) is reached.

6. Installation according to any one of the claims 1 to 4, **characterized in that** the station (23) comprises at the entry of the station a gate (20) which indicates, inter alia, the stations served by the next vehicle (3) stopping at the station and the time remaining before this vehicle arrives.

7. Installation according to any one of the claims 1 to 5, **characterized in that** the programming device (29) can cancel the stop of a vehicle (3) at a station when there is no passenger to be embarked or disembarked there.
